# EUROPÄISCHE PATENTSCHRIFT

(11) **EP 4 499 324 B1**
(45) Veröffentlichungstag und Bekanntmachung des Hinweises auf die Patenterteilung: **06.05.2026**
(21) Anmeldenummer: 23710005.2
(22) Anmeldetag: 08.03.2023
(51) Int. Cl.: B21B 1/46, B21B 45/02, B21B 13/22

(54) **GIESSWALZANLAGE UND VERFAHREN ZU DEREN BETRIEB**
CASTING AND ROLLING PLANT AND METHOD FOR OPERATING SAME
INSTALLATION DE COULÉE ET LAMINAGE ET PROCÉDÉ POUR LA FAIRE FONCTIONNER

(30) Priorität: 29.03.2022 DE 102022203091; 25.08.2022 DE 102022208817
(43) Veröffentlichungstag der Anmeldung: 05.02.2025
(73) Patentinhaber: SMS Group GmbH, 41069 Mönchengladbach (DE)
(72) Erfinder: KINTSCHER, Björn, 42551 Velbert (DE); PETERS, Matthias, 57223 Kreuztal (DE); SCHUSTER, Ingo, 47877 Willich Willich (DE); CECERE, Cosimo Andreas, 40764 Langenfeld (DE); KNIGGE, Mathias, 40489 Düsseldorf (DE)
(74) Vertreter: Kross, Ulrich
(86) Internationale Anmeldenummer: PCT/EP2023/055835
(87) Internationale Veröffentlichungsnummer: WO 2023/186471

(56) Entgegenhaltungen:
- EP-A1- 3 705 198
- EP-A2- 1 097 764
- EP-A2- 2 535 125
- EP-B1- 3 094 425
- WO-A1-2004/041457

## Beschreibung

Die Erfindung betrifft eine Gießwalzanlage und ein Verfahren zu deren Betrieb.

Gießwalzanlagen sind im Stand der Technik grundsätzlich bekannt. Sie umfassen typischerweise eine Gießmaschine zum Gießen einer Metallschmelze zu einem Gießstrang, wobei der Gießstrang eine bestimmte Gießdicke aufweist. Der Gießmaschine nachgeordnet enthält die Gießwalzanlage, einen Tunnelofen und eine Walzanlage zum Walzen des Gießstranges oder von Brammen, die zuvor von dem Gießstrang abgetrennt wurden. Durch das Walzen entsteht ein Metallband, das nach dem Walzen gekühlt und mit Hilfe einer Haspeleinrichtung zu einem Coil aufgewickelt wird.

Typisch für die Gießwalzanlage ist, dass der frisch gegossene Gießstrang oder die von ihm abgetrennten Brammen direkt, d. h. unter Ausnutzung der noch vorhandenen Gießhitze weiterbearbeitet, insbesondere gewalzt werden. Das erspart Zeit und erhebliche Energiekosten, die ansonsten zum Wiederaufwärmen des Gießstrangs oder der Brammen auf eine erforderliche Walztemperatur benötigt werden würden.

Konkret offenbart die deutsche Gebrauchsmusterschrift DE 20 2012 102 639 U1 die Anordnung einer Flämmmaschine zum Flämmen von warmen Brammen, angeordnet stromabwärts einer Gießmaschine.

Die europäische Patentanmeldung EP 1 097 764 A2 offenbart eine Gießwalzanlage mit den Merkmalen des Oberbegriffs des Patentanspruchs 1. Demnach sind in dem bekannten Tunnelofen Ofenrollen verbaut, die beabstandete Tragringe aufweisen, auf denen ein Gießstrang oder eine Bramme bei ihrem Transport durch den Tunnelofen aufliegen. Die Tragringe sind in Breitenrichtung des Gießstrangs oder der Bramme, also in axialer Richtung beabstandet zueinander angeordnet. Die beabstandeten Tragringe verhindern zwar eine Überhitzung der Ofenrollen. Allerdings ist aufgrund ihres Abstandes zueinander die Auflagefläche des Gießstrangs oder der Brammen auf diesen Tragringen geringer als auf einer in Breitenrichtung durchgängigen Ofenrolle.

Bei Gießsträngen oder Brammen, die besonders schwer sind und/oder die eine besonders hohe Einlauftemperatur in den Tunnelofen und deshalb eine besonders weiche Oberfläche aufweisen, führen die besagten Tragringe aufgrund des erhöhten Auflagedruckes zu unerwünschten Einwalzungen von Zunder oder zu unerwünschten Abdrücken in der Unterseite des Gießstrangs oder der Bramme. Dies ist insbesondere bei oberflächenkritischen Stahlgüten, wie sie von der Automobilindustrie nachgefragt werden, unerwünscht. Gleichzeitig müssen diese oberflächenkritischen Stahlgüten regelmäßig auch geflämmt werden.

Der Erfindung liegt die Aufgabe zugrunde, eine bekannte Gießwalzanlage sowie ein bekanntes Verfahren für deren Betrieb dahingehend weiterzubilden, dass insbesondere für oberflächenkritische Stahlgüten eine Möglichkeit geschaffen wird, Oberflächenfehler sowie oberflächennahe Fehler, wie z. B. Fehler aus dem Gießprozess oder besagte unerwünschte Einwalzungen von Zunder oder z. B. die Ausbildung von Abdrücken der Tragringe auf den Unterseiten der entsprechenden Gießstränge oder Brammen in dem Tunnelofen, vor einem nachfolgenden Walzvorgang zu vermeiden.

Diese Aufgabe wird vorrichtungstechnisch durch die Gießwalzanlage gemäß Patentanspruch 1 gelöst.

Die Gießwalzanlage gemäß einer ersten Variante ist nicht Gegenstand der Erfindung bzw. wird nicht beansprucht. Sie ist gekennzeichnet durch eine parallel zu der ersten Prozesslinie angeordnete zweite Prozesslinie und eine an einem Anlandeplatz zwischen der ersten Trenneinrichtung und dem Tunnelofen anlandbare erste Fähre mit einer zugeordneten ersten Steuereinrichtung zum direkten Überführen der ersten Brammen aus der ersten Prozesslinie an einen Anlandeplatz in die parallele zweite Prozesslinie. Weiterhin ist die erfindungsgemäße Gießwalzanlage gekennzeichnet durch eine in der zweiten Prozesslinie in Gießrichtung hinter dem Anlandeplatz der ersten Fähre vorgesehene Flämmeinrichtung zum Konditionieren der Oberfläche der von dem ersten Gießstrang abgetrennten ersten Brammen.

Mit Hilfe der Flämmeinrichtung können die oben genannten Fehler vorteilhafterweise von den Oberflächen der Brammen entfernt werden.

Grundsätzlich ist die erste Fähre alleine ausreichend. Das gilt dann, wenn die Flämmeinrichtung und ein optional nachgeordnetes Walzgerüst in der zweiten Prozesslinie reversierend arbeiten können. Eine in der zweiten Prozesslinie geflämmte und/oder gewalzte Bramme kann über die erste Fähre auch wieder zurück in die erste Prozesslinie bewegt werden.

Gemäß einem ersten Ausführungsbeispiel der Erfindung weist die Gießwalzanlage neben der ersten Fähre auch eine zweite Fähre auf zum Überführen der Brammen aus der zweiten Prozesslinie in die erste Prozesslinie hinter den Tunnelofen und vor oder in die Walzanlage, vorzugsweise vor das erste Walzgerüst. Auf diese Weise entsteht ein Bypass mit dem der Tunnelofen in der ersten Prozesslinie überbrückt werden kann. Die Flämmeinrichtung und optional auch das Walzgerüst in der zweiten Prozesslinie werden unidirektional, nur in Richtung der zweiten Gießrichtung betrieben.

Der beanspruchte Bypass ermöglicht es vorteilhafterweise, notwendige oder vorteilhafte Oberflächenkonditionierungen durch Flämmen außerhalb der ersten Prozesslinie durchzuführen und somit die Produktion durch ggf. langsamere Prozessgeschwindigkeiten nicht zu benachteiligen. Gleichzeitig kann durch die Bypassanordnung ein unvorteilhafter Temperaturverlust vermieden werden. Durch die Verwendung nur einer Fähre kann eine besonders platzsparende Anordnung erreicht werden, insbesondere, wenn negative Effekte durch die Tragringe des Tunnelofens doch noch im zulässigen Toleranzbereich liegen.

Die Gießwalzanlage gemäß Anspruch 1 repräsentiert eine zweite Variante zur Lösung der Aufgabe. Sie ist gekennzeichnet durch eine parallel zu der ersten Prozesslinie angeordnete zweite Prozesslinie aufweisend: eine zweite Gießmaschine zum Erzeugen eines zweiten Gießstrangs; eine der zweiten Gießmaschine in Gießrichtung nachgeordnete optionale zweite Trenneinrichtung zum optionalen Zerteilen des zweiten Gießstrangs in einzelne zweite Brammen;
eine der zweiten Trenneinrichtung nachgeordnete Flämmeinrichtung zum Flämmen des zweiten Gießstrangs oder der davon abgetrennten zweiten Brammen; eine der Flämmeinrichtung in Gießrichtung nachgeordnete angeordnete optionale dritte Trenneinrichtung zum Zerteilen des zweiten Gießstrangs in die zweiten Brammen, sofern dies nicht bereits durch die zweite Trenneinrichtung erfolgt ist; und mindestens eine Fähre zum Überführen der zweiten Brammen aus der zweiten Prozesslinie in die erste Prozesslinie hinter den Tunnelofen oder eines Teils davon vor oder in die Walzanlage, vorzugsweise vor das erste Walzgerüst.

Die erste Variante reduziert die zweite Prozesslinie im Wesentlichen auf die Flämmeinrichtung, vorzugsweise als Bypass für den Tunnelofen in der ersten Prozesslinie, ohne eine vorgeschaltete zweite Gießmaschine. Demgegenüber beansprucht Anspruch 1 mit der zweiten Variante eine vollwertige zweite Gießmaschine vor der Flämmeinrichtung. Die zweite Gießmaschine ermöglicht in der zweiten Prozesslinie die Erzeugung von zweiten Gießsträngen oder zweiten Brammen, die dort geflämmt und optional auch gewalzt werden und nachfolgend in die erste Prozesslinie überführt werden.

Grundsätzlich ist dazu eine einzige Fähre, d.h. die erste oder die zweite Fähre ausreichend; deshalb wird "mindestens eine Fähre..." beansprucht. Die zweite Fähre ist dann sinnvoll, wenn die zweite Gießlinie lediglich unidirektional, d.h. in der zweiten Gießrichtung betrieben wird. Die zweiten Brammen werden dann nach dem Flämmen und optional auch nach einem Walzen mit der zweiten Fähre in die erste Prozesslinie querverfahren.

Das Walzgerüst und/oder die Flämmeinrichtung in der zweiten Prozesslinie können aber optional auch reversierend betrieben werden. Dann ist auch eine Förderung der zweiten Brammen in dem Walzgerüst und/oder in der Flämmeinrichtung entgegen der zweiten Gießrichtung möglich. Dann ist optional auch ein Transfer der zweiten Brammen aus der zweiten in die erste Gießlinie mit Hilfe der ersten Fähre möglich. Vorzugsweise sind aber sowohl die erste wie auch die zweite Fähre vorhanden.

Auch die zweite Variante bietet die gleichen Vorteile, wie sie weiter oben für die erste Variante beschrieben sind.

Gemäß einem Ausführungsbeispiel der zweiten Variante ist neben der ersten Fähre eine der Flämmeinrichtung oder optional auch der dritten Trenneinrichtung nachgeordnete zweite Fähre vorgesehen zum Überführen der zweiten Brammen aus der zweiten Prozesslinie in die erste Prozesslinie hinter den Tunnelofen und vor oder in die Walzanlage, vorzugsweise vor das erste Walzgerüst.

Der beanspruchte Bypass in Form der zweiten Prozesslinie mit der ersten und zweiten Fähre bietet vorteilhafterweise die Möglichkeit, erste Brammen, wenn sie z. B. aus oberflächenkritischen Stahlgüten gegossen sind, an dem Tunnelofen vorbei in die nachgeordnete Walzanlage einzuschleusen. Die auf diese Weise umgeleiteten Brammen werden dann nicht über die besagten Tragringe auf den Ofenrollen des Tunnelofens geleitet und es wird auf diese Weise das Einwalzen von Zunder und die Ausbildung von unerwünschten Abdrücken auf der Oberfläche der Brammen vermieden. Damit wird ein Kontakt der geflämmten Brammen mit den Tragringen im Tunnelofen durchgängig vermieden. Gleichzeitig werden die umgelenkten Brammen mit Hilfe der beanspruchten Flämmeinrichtung in der zweiten Prozesslinie wunschgemäß geflämmt, bevor sie in die Walzanlage eingeschleust werden.

Bei der zweiten Variante wird das mögliche Produktportfolio der erfindungsgemäßen Gießwalzanlagen gegenüber einer bekannten Gießwalzanlage erweitert. Es wird insbesondere die Möglichkeit geschaffen, auch oberflächenkritische Stahlgüten erzeugen zu können. Oberflächenfehler, die aus dem Gießprozess resultieren, können vor dem Warmwalzen in der Walzanlage - ohne Unterbrechung des Direkteinsatzes der Brammen entfernt oder zumindest weitgehend reduziert werden. Insgesamt steigert das beanspruchte Anlagenkonzept die Produktivität, die Energieeffizienz und die Oberflächenqualität.

Der Begriff "direktes Überführen" bedeutet "aus der Gießmaschine kommend" bzw. "unter Ausnutzung der Gießhitze". Der Begriff "direkt" schließt aus, dass eine Bramme, bevor sie in den Bypass eingeschleust wird, stark, z.B. unter 900°C, abgekühlt wurde, z.B. weil sie auf einem Brammenlager zwischengelagert und nun von dort zur Einschleusung in den Bypass geholt wurde.

Der Begriff "parallel" ist nicht auf seine strenge geometrische Bedeutung beschränkt, sondern schließt auch einen Winkel von bis zu +/-45° zwischen der ersten und der zweiten Prozesslinie mit ein.

Der Tunnelofen ist ausgebildet, die durch ihn hindurch bewegten Gießstränge oder Brammen bezüglich ihrer jeweiligen Temperatur zu homogenisieren, auf ihrer jeweiligen Eingangstemperatur in den Tunnelofen zu halten oder auf eine gegenüber seiner Einlauftemperatur in den Tunnelofen erhöhte notwenige Walztemperatur zu erwärmen. Der Begriff "Tunnelofen" schließt hier auch einen beheizbaren oder unbeheizten, vorzugsweise mit einer Wärmedämmhaube gekapselten Rollgang mit ein. Der Tunnelofen oder der Rollgang hat Rollen, vorzugsweise mit den besagten axial beabstandeten Tragringen.

Die räumliche Bedeutung der Begriffe "vor" oder "vorgeordnet" ist gleichbedeutend mit "in Gießrichtung stromaufwärts". Die räumliche Bedeutung der Begriffe "hinter" oder "nachgeordnet" ist gleichbedeutend mit "in Gießrichtung stromabwärts". Die zeitliche Bedeutung des Begriffs "vor" gilt davon unabhängig weiter fort. Ob in einem Einzelfall der Begriff "vor" räumlich oder zeitlich zu verstehen ist, ergibt sich aus dem jeweiligen Sinnzusammenhang.

Die erste und die zweite Fähre dienen jeweils zum Querverfahren von Brammen zwischen der ersten und der zweiten Prozesslinie.

Der Begriff "Fähre" wird sowohl für die Fähre selber wie auch für einen Anladeplatz für die Fähre verwendet. Ein solcher Anladeplatz muss in einer Prozesslinie für die Fähre vorgesehen sein, wenn die Fähre dort anlanden können soll.

Das Vorsehen einer ersten Oberflächeninspektionseinrichtung zwischen der ersten Gießmaschine und der ersten Fähre gemäß einem ersten Ausführungsbeispiel bietet die Möglichkeit zum Erkennen von Fehlern in der Oberfläche des ersten Gießstrangs oder der ersten Bramme. Das wiederum eröffnet die Möglichkeit, nach Maßgabe der erkannten Fehler zu entscheiden, ob eine Bramme nachfolgend geflämmt werden soll oder nicht. Das Ergebnis der Oberflächeninspektion kann dadurch verbessert werden, dass die Oberfläche des Gießstrangs oder der Bramme vor der Inspektion ihrer Oberfläche mit Hilfe einer ersten Brammenreinigungseinrichtung gereinigt, insbesondere entzundert wird.

Eine erste Steuereinrichtung ist vorgesehen zum Aktivieren der ersten Fähre bei Betrieb der ersten Gießmaschine dahingehend, dass die ersten Brammen aus der ersten Prozesslinie mit der ersten Fähre in die zweite Prozesslinie überführt werden, um dort in der Flämmeinrichtung geflämmt zu werden, wenn zumindest eines der folgenden vier Kriterien erfüllt ist:
1. Es liegt ein Kundenwunsch zum Flämmen der ersten Brammen vor.
2. Bei der ersten Metallschmelze handelt es sich um eine oberflächenkritische Stahlgüte.
3. Bei dem ersten Gießstrang oder bei den ersten Brammen wurden in der ersten Prozesslinie vor Erreichen der ersten Fähre Oberflächenfehler erkannt, die durch Flämmen behoben oder in ihrer Ausprägung reduziert werden können.
4. Eine Zielvorgabe für die Oberflächenqualität der Brammen ist nur durch Flämmen erreichbar.

Falls keines der besagten vier Kriterien erfüllt ist, ist die erste Steuereinrichtung ausgebildet, den Anlandeplatz in der ersten Prozesslinie mit oder ohne angelandeter erster Fähre freizuschalten zum Durchleiten des ersten Gießstrangs oder der ersten Brammen in den Tunnelofen.

Für die Erzielung noch besserer Oberflächenergebnisse kann es sinnvoll sein, zwischen dem Ausgang der Gießmaschine und der ersten Fähre eine erste Oberflächeneinebnungseinrichtung vorzusehen zum Einebnen oder Oberfläche des ersten Gießstrangs oder der ersten Brammen.

Die erste Gießmaschine kann beispielsweise ausgebildet sein zum Gießen von ersten Gießsträngen mit einer besonders langen metallurgischen Länge zum Realisieren eines hohen Durchsatzes und/oder zum Realisieren einer Endlos-Fahrweise. Bei der 2. Variante zur Lösung der oben genannten Aufgabe kann die zweite Gießmaschine demgegenüber ausgebildet sein zum Gießen anderer Stahlgüten als die erste Gießmaschine. So kann die zweite Gießmaschine zur Erzeugung von Gießsträngen mit einer im Vergleich zu dem ersten Gießstrang kürzeren metallurgischen Länge ausgebildet sein, was sich insbesondere zum Gießen von langsam zu gießenden Stahlgüten eignet. Wenn diese Stahlgüten nicht geflämmt zu werden brauchen, können sie - unter Inkaufnahme der oben genannten Nachteile - mit hoher Einlauftemperatur in den Tunnelofen einlaufen; sie werden dazu mit Hilfe der ersten Fähre aus der zweiten Prozesslinie in die erste Prozesslinie vor dem Tunnelofen eingeschleust.

Die zweite Gießmaschine kann auch ausgebildet sein zum Gießen des zweiten Gießstrangs mit einer anderen, insbesondere größeren Gießdicke als die erste Gießdicke des ersten Gießstrangs. Wenn derartige zweite Gießstränge oder davon abgetrennte zweite Brammen geflämmt werden sollen und zu diesem Zweck die Flämmeinrichtung durchlaufen, kann es vorteilhaft sein, dass die zweiten Brammen oder der zweite Gießstrang in der zweiten Prozesslinie vor oder hinter der zweiten Fähre ein weiteres Walzgerüst, beispielsweise ein Reversierwalzgerüst durchlaufen, um in geeigneter Weise in ihrer Dicke reduziert zu werden, beispielsweise auf die erste Gießdicke. Sie können dann anschließend - nach einem Transfer von der zweiten in die erste Prozesslinie - vorteilhafterweise mit zumindest näherungsweise derselben Dicke in die Walzanlage in der ersten Prozesslinie einlaufen, wie ein erster Gießstrang oder eine davon abgetrennte erste Bramme.

Wenn der zweite Gießstrang vor dem Einlaufen in die Flämmeinrichtung noch nicht in zweite Brammen zerteilt wurde, ist dies stromabwärts der Flämmeinrichtung mit Hilfe einer dritten Trenneinrichtung zwingend erforderlich, weil die zweite Fähre keine endlosen Gießstränge, sondern nur abgetrennte zweite Brammen aus der zweiten Prozesslinie in die erste Prozesslinie überführen kann.

Zur Gewährleistung einer besonders hohen Oberflächenqualität des zweiten Gießstranges oder der zweiten Brammen kann auch in der zweiten Prozesslinie - analog zu der ersten Prozesslinie - zwischen dem Ausgang der zweiten Gießmaschine und der ersten Fähre eine zweite Brammenreinigungseinrichtung und eine nachgeschaltete zweite Oberflächeninspektionseinrichtung vorgesehen sein zum Erkennen von Fehlern an der Oberfläche des zweiten Gießstrangs oder der zweiten Brammen.

Im Falle der zweiten Gießmaschine ist es vorteilhaft, wenn die erste Steuereinrichtung weiterhin ausgebildet ist, die erste Fähre auch dahingehend anzusteuern, dass die zweiten Brammen mit der ersten Fähre aus der zweiten in die erste Prozesslinie überführt und dort weiterbearbeitet werden, wenn keines der vier folgenden Kriterien erfüllt ist:
1. Es liegt ein Kundenwunsch zum Flämmen der zweiten Brammen vor.
2. Eine Zielvorgabe für die Oberflächenqualität ist nur durch Flämmen der Bramme erreichbar.
3. Bei der zweiten Schmelze handelt es sich um eine oberflächenkritische Stahlgüte.
4. Bei dem zweiten Gießstrang oder bei den zweiten Brammen wurden in der zweiten Prozesslinie vor Erreichen der ersten Fähre Oberflächenfehler erkannt, vorzugsweise nachdem der zweite Gießstrang oder die zweiten Brammen zuvor gereinigt, insbesondere entzundert wurden.

Die erste Steuereinrichtung sollte weiterhin ausgebildet sein, in dem Fall, dass keines der genannten Kriterien erfüllt sein sollte, den Anladeplatz in der zweiten Prozesslinie mit oder ohne angelandeter erster Fähre freizuschalten zum Durchleiten des zweiten Gießstrangs oder der zweiten Bramme in die Flämmeinrichtung.

Für eine weitere Verbesserung der Oberfläche auch des zweiten Gießstrangs oder der zweiten Brammen ist es vorteilhaft, zwischen dem Ausgang der zweiten Gießmaschine und der Flämmeinrichtung, vorzugsweise vor dem Anlandeplatz der ersten Fähre zusätzlich eine zweite Oberflächeneinebnungseinrichtung vorzusehen zum Einebnen der Oberfläche des zweiten Gießstrangs oder der zweiten Brammen.

Zum Überleiten der Gießstränge oder der Brammen von einem Aggregat zu einem anderen Aggregat oder zum Durchleiten des Gießstrangs oder der Brammen durch einzelne Aggregate hindurch innerhalb einer Prozesslinie oder Prozesslinien übergreifend sind jeweils Rollgangsabschnitte vorzusehen. Diese können gekapselt oder ungekapselt sowie beheizt oder unbeheizt sein. Sie können auch Rollgangsrollen ohne Tragringe aufweisen.

Die Walzanlage kann eine Vorgerüst- und/oder eine Fertiggerüstwalzstraße aufweisen, vorzugsweise mit einer jeweils vorgeschalteten Entzunderungseinrichtung.

Schließlich kann der Walzanlage eine Kühlstrecke zum Kühlen des gewalzten Metallbandes und der Kühlstrecke eine Haspeleinrichtung zum Aufwickeln des gekühlten Metallbandes nachgeordnet sein.

Gemäß einem weiteren Ausführungsbeispiel ist auf der Einlaufseite und/oder auf der Auslaufseite der Flämmeinrichtung eine Heizeinrichtung angebracht zur Verhinderung einer unerwünschten Abkühlung der jeweiligen Brammen oder des jeweiligen Gießstrangs in der zweiten Prozesslinie.

Das Vorsehen einer Verfahreinrichtung für die Flämmeinrichtung bietet den Vorteil, dass diese im Bedarfsfalle aus der zweiten Prozesslinie in die erste Prozesslinie hinein und aus dieser wieder zurück verfahren werden kann, falls ein Flämmen eines Gießstrangs oder einer Bramme in der ersten Prozesslinie gewünscht sein sollte.

Die oben genannte Aufgabe der Erfindung wird verfahrenstechnisch durch das in Patentanspruch 12 beanspruchte Verfahren gelöst. Das in Anspruch 12 beanspruchte Verfahren betrifft die Gießwalzanlage nach Anspruch 1. Die Vorteile dieser verfahrenstechnischen Lösung entsprechen im Wesentlichen den zuvor im Hinblick auf die beanspruchte Gießwalzanlage genannten Vorteilen. Bei dem erfindungsgemäßen Betrieb der Gießwalzanlage werden im Wesentlichen vier mögliche Betriebsmodi unterschieden, die weiter unten als Ausführungsbeispiele beschrieben werden.

Der Beschreibung sind insgesamt 5 Figuren beigefügt, wobei
- Figur 1: eine Übersicht über die erfindungsgemäße Gießwalzanlage;
- Figur 2: ein erstes Ausführungsbeispiel für das erfindungsgemäße Verfahren,
- Figur 3: ein zweites Ausführungsbeispiel für das erfindungsgemäße Verfahren;
- Figur 4: ein drittes Ausführungsbeispiel für das erfindungsgemäße Verfahren; und
- Figur 5: ein viertes Ausführungsbeispiel für das erfindungsgemäße Verfahren
veranschaulicht.

Die Erfindung wird nachfolgend unter Bezugnahme auf die genannten Figuren in Form von Ausführungsbeispielen detailliert beschrieben. In allen Figuren sind gleiche technische Element mit gleichen Bezugszeichen bezeichnet.

Figur 1 zeigt die erfindungsgemäße Gießwalzanlage 1000 in einer Draufsicht, wie sie für beide Varianten zur Lösung der erfindungsgemäßen Aufgabe geeignet wäre. Sie besteht aus einer ersten Prozesslinie 100 sowie aus einer zweiten Prozesslinie 200. Einzelne Brammen können mit Hilfe von einer ersten Fähre 160, und/oder einer zweiten Fähre 180 von einer der Prozesslinien in die andere Prozesslinie überführt werden.

Die erste Prozesslinie umfasst eine erste Gießmaschine 110, die ihrerseits wiederum eine hier nicht näher bezeichnete Kokille zum Gießen einer ersten Metallschmelze zu einem ersten Gießstrang mit einer ersten Gießdicke aufweist. Der Kokille nachgeordnet ist eine Strangführung zum Führen des frisch gegossenen ersten Gießstranges, vorzugsweise in die Horizontale. Der ersten Gießmaschine nachgeordnet ist eine erste Trenneinrichtung 140 zum optionalen Zerteilen des ersten Gießstranges in einzelne erste Brammen. Der ersten Trenneinrichtung 140 nachgeordnet ist ein Anlandeplatz 160' für eine erste Fähre 160, die von einer zugeordneten Steuerung 162 gesteuert wird. Dem Anlandeplatz 160' in erster Gießrichtung 1.G nachgeordnet befindet sich ein Tunnelofen 170, ein Anlandeplatz 180' für eine zweite Fähre 180 und eine Walzanlage 190 mit mindestens einem ersten Walzgerüst 190-1. Die Walzanlage besteht aus einer Vorgerüststraße und/oder einer Fertigwalzstraße, die jeweils mehrere Walzgerüste aufweisen können. Die zweite Fähre 180 wird gesteuert von einer zugeordneten Steuerung 182. Der Walzanlage 190 nachgeordnet ist typischerweise eine Kühlstraße 196, eine vierte Trenneinrichtung 195 und eine Haspeleinrichtung 197, in Figur 1 dargestellt mit einem zu einem Coil 198 aufgewickelten Metallband.

Zwischen der ersten Gießmaschine 110 und der ersten Trenneinrichtung 140 kann die erste Prozesslinie 100 optional noch eine erste Brammenreinigungseinrichtung 120 und eine erste Oberflächeninspektionseinrichtung 130 aufweisen. Ebenfalls optional kann eine erste Oberflächeneinebnungseinrichtung 150 zwischen der ersten Trenneinrichtung 140 und der ersten Fähre 160 vorgesehen sein.

Die zweite Prozesslinie 200 umfasst vorzugsweise eine zweite Gießmaschine 210, die ihrerseits ebenfalls eine hier nicht gezeigte Kokille zum Gießen einer zweiten Metallschmelze zu einem zweiten Gießstrang mit einer zweiten Gießdicke und eine nachgeordnete Strangführungseinrichtung zum Überführen des zweiten Gießstrangs, vorzugsweise in die Horizontale, aufweist. Der zweiten Gießmaschine 210 ist in der zweiten Gießrichtung 2.G eine zweite Trenneinrichtung 240 nachgeordnet. Dahinter folgt ein Anlandeplatz 160' für die erste Fähre 160 als Teil eines Bypasses. Der Bypass umfasst weiterhin eine Flämmeinrichtung 260, an dessen Eingangsseite und/oder Ausgangsseite jeweils Heizeinrichtungen 262 vorgesehen sein können zum Erwärmen des/der in die Flämmeinrichtung 260 einlaufenden Gießstrangs oder Brammen. Der Bypass kann weiterhin ein Walzgerüst 270, vorzugsweise in Form eines Reversierwalzgerüstes und eine dritte Trenneinrichtung 280 aufweisen. Der Bypass endet mit dem Anlandeplatz 180' für die zweite Fähre 180.

Zwischen der zweiten Gießmaschine 210 und der zweiten Trenneinrichtung 240 kann optional eine zweite Brammenreinigungseinrichtung 220 und eine zweite Oberflächeninspektionseinrichtung 230 vorgesehen sein. Schließlich kann auch in der zweiten Prozesslinie 200 zwischen der zweiten Trenneinrichtung 240 und dem Anlandeplatz 160' für die erste Fähre 160 optional eine zweite Oberflächeneinebnungseinrichtung 250 vorgesehen sein.

Nicht alle der in Fig. 1 gezeigten Aggregate sind für die erste und die zweite Variante erforderlich. Beiden vorrichtungstechnischen Varianten gemeinsam - und damit zwingend notwendig - ist in der zweiten Prozesslinie nur die Flämmeinrichtung 260 und die erste Fähre 160. Alle anderen möglichen Aggregate in der zweiten Prozesslinie, wie die zweite Gießmaschine 210, die zweite Brammenreinigungseinrichtung 220, die zweite Oberflächeninspektionseinrichtung 230, die zweite Trenneinrichtung 240 und die zweite Oberflächeneinebnungseinrichtung, die Heizeinrichtungen 262, das Walzgerüst 270, die dritte Trenneinrichtung 280, werden jeweils nur für bestimmte Betriebsmodi benötigt oder sind generell optional. Der Einsatz der zweiten Fähre 180 ist optional in dem Fall, dass die möglichen Oberflächenbeeinträchtigungen durch die Tragringe soweit akzeptabel sind, dass es qualitativ ausreichend ist, die Oberfläche durch Flämmen zu bearbeiten und geringfügige Laufspuren auf der Oberfläche durch die Tragringe des Tunnelofens 170 qualitativ akzeptabel sind. Dies ist insbesondere der Fall, wenn mit der Flämmeinrichtung 260 bevorzugt Gießfehler und besonders hartnäckiger Zunder entfernt werden sollen. Für besonders oberflächensensible Stahlgüten wird die zweite Fähre 180 und die Umgehung des Tunnelofens 170 eingesetzt.

Die soeben beschriebene Gießwalzanlage 1000 ist insbesondere in vier verschiedenen Betriebsmodi betreibbar. Diese werden nachfolgend unter Bezugnahme auf die Figuren 2 bis 5 im Einzelnen beschrieben. Von diesen vier Betriebsmodi fallen aber nur der erste und der zweite Betriebsmodus unter die vorliegende Erfindung, weil nur diese Betriebsmodi von der Flämmeinrichtung in der zweiten Prozesslinie Gebraucht machen. Der dritte und der vierte Betriebsmodus können zwar auch auf den beanspruchten Gießwalzanlagen ablaufen; sie machen aber von der erfindungsgemäßen Flämmeinrichtung in der zweiten Prozesslinie keinen Gebrauch. Diese beiden Betriebsmodi werden jedoch dennoch hier beispielhaft erwähnt, um verschiedene Möglichkeiten zum Betrieb der gesamten beanspruchten Gießwalzanlage gemäß Fig.1 zu veranschaulichen.

Figur 2 zeigt die nicht erfindungsgemäße Gießwalzanlage 1000 in der ersten Variante für einen Betrieb gemäß einem ersten Betriebsmodus. Die erste Variante wird, wie gesagt, nicht beansprucht. Zu erkennen ist, dass für den ersten Betriebsmodus in der zweiten Prozesslinie sämtliche Aggregate stromaufwärts der ersten Fähre 160 bzw. von deren Anlandeplatz 160' entbehrlich sind. Erforderlich ist von der zweiten Prozesslinie 200 lediglich der gezeigte Bypass, insbesondere mit der Flämmeinrichtung 260 und der ersten Fähre 160. Die zweite Fähre 180 ist optional, wie weiter unten beschrieben. Der erste Betriebsmodus läuft wie folgt ab:
In der ersten Gießmaschine 110 wird aus einer ersten Metallschmelze der erste Gießstrang mit einer ersten Gießdicke erzeugt. Der erste Gießstrang durchläuft die erste Prozesslinie 100 in der ersten Gießrichtung 1.G und wird in der ersten Trenneinrichtung 140 in einzelne erste Brammen zerteilt. Vorzugsweise kann er zuvor in der ersten Brammenreinigungseinrichtung 120 gereinigt, insbesondere entzundert, und in der ersten Oberflächeninspektionseinrichtung 130 im Hinblick auf Oberflächenfehler untersucht werden. Ebenfalls optional werden der erste Gießstrang oder die ersten Brammen zwischen der ersten Trenneinrichtung 140 und der ersten Fähre 160 mit Hilfe der ersten Oberflächeneinebnungseinrichtung in seiner/ihrer Oberfläche optimiert.

Wenn dann mit Hilfe der ersten Steuereinrichtung 162 festgestellt wird, dass ein Kundenwunsch zum Flämmen der ersten Brammen vorliegt, eine Zielvorgabe für die Oberflächenqualität nur durch Flämmen der Bramme erreichbar ist, dass es sich bei der ersten Metallschmelze um eine oberflächenkritische Stahlgüte handelt und/oder dass bei dem ersten Gießstrang oder dass bei den ersten Brammen vor Erreichen der ersten Fähre 160 Oberflächenfehler vorhanden sind, werden die ersten Brammen mit Hilfe der ersten Fähre, gesteuert durch deren Steuereinrichtung 162, aus der ersten Prozesslinie 100 in die zweite Prozesslinie 200 verfahren. Dort durchlaufen die ersten Brammen dann in Richtung 2.G die Flämmeinrichtung 260 und werden dort geflämmt, um ihre Oberfläche zu konditionieren. Optional können die ersten Brammen dann am Eingang und/oder am Ausgang der Flämmeinrichtung 260 noch jeweils weiter erwärmt werden. Nach dem Flämmen sieht der erste Betriebsmodus vor, dass die ersten Brammen sodann wieder zurück in die erste Prozesslinie 100 überführt werden. Dazu kann entweder die Fähre 160 eingesetzt werden. Dies bedeutet, dass die Flämmeinrichtung 260 reversierend durchlaufen wird. In diesem Fall besteht keine Notwendigkeit eine zweite Fähre vorzusehen.

Eine verbesserte Oberfläche lässt sich jedoch mit Hilfe einer zweiten Fähre 180 erreichen. In dem Fall wird erste Bramme in nur einer Richtung durch die Flämmeinrichtung 160 bewegt und anschließend mit Hilfe der zweiten Fähre wieder zurück in die erste Prozesslinie 100 überführt. Konkret werden sie mit Hilfe der zweiten Fähre 180 in der ersten Prozesslinie hinter den Tunnelofen und vorzugsweise vor das erste Walzgerüst 190-1, beispielsweise ein erstes Vorwalzgerüst, platziert, um anschließend sofort von diesem ersten Walzgerüst 190-1 und gegebenenfalls auch weiteren Walzgerüsten der Walzanlage 190 zu einem Metallband gewalzt zu werden. Wenn die ersten Brammen und das daraus resultierende Metallband jeweils mehr Material als für ein einzelnes Coil 198 erforderlich ist aufweisen, kann das Metallband in der vierten Trenneinrichtung 195 gegebenenfalls noch auf eine vorbestimmte Länge für einzelne Coils 198 portioniert werden.

Das beschriebene Verfahren gemäß dem ersten Betriebsmodus mit zwei Fähren bietet sich insbesondere für oberflächenkritische Stahlgüten an. Durch das Überführen der ersten Brammen mit Hilfe der ersten Fähre 160 in die zweite Prozesslinie 200 und von dort nach dem Flämmen mit Hilfe der zweiten Fähre 180 zurück in die erste Prozesslinie 100 wird der in der ersten Prozesslinie zwischen den beiden Fähren angeordnete Tunnelofen 170 überbrückt. Dies hat den Vorteil, dass diese so umgeleiteten ersten Brammen nicht über die schlanken Tragringe auf den Ofenrollen innerhalb des Tunnelofens 170 geleitet werden müssen, wodurch das Einwalzen von Zunder und die Ausbildung von Abdrücken auf der Oberfläche der ersten Brammen wirkungsvoll verhindert wird.

Figur 3 veranschaulicht den zweiten Betriebsmodus für die erfindungsgemäße Gießwalzanlage gemäß der 2. Variante. Bei diesem Betriebsmodus ist die zweite Gießmaschine 210 anstelle oder zusätzlich zu der ersten Gießmaschine 110 in Betrieb. Sie erzeugt einen zweiten Gießstrang, der in der zweiten Gießrichtung 2.G in der zweiten Prozesslinie 200 transportiert und dort wie folgt bearbeitet wird. Der zweite Gießstrang oder davon abgetrennte zweite Brammen erfüllt/ erfüllen mindestens eines der o.g. Kriterien für ein Flämmen und wird/werden deshalb erfindungsgemäß in der Flämmeinrichtung 260 geflämmt. Das Zerteilen des zweiten Gießstrangs in zweite Brammen erfolgt entweder stromaufwärts der Flämmeinrichtung 260 in der zweiten Trenneinrichtung 250 oder stromabwärts der Flämmeinrichtung 260 in der dritten Trenneinrichtung 280. Schließlich erfolgt ein Transfer der zweiten Brammen mit Hilfe der zweiten Fähre 180 aus der zweiten Prozesslinie 200 in die erste Prozesslinie 100 vorzugsweise vor die Walzanlage 190. Das nachfolgende Prozedere erfolgt dann analog zu dem ersten Betriebsmodus.

Optional kann der zweite Gießstrang in der zweiten Prozesslinie 200 mit Hilfe der zweiten Brammenreinigungseinrichtung gereinigt, insbesondere entzundert und mit Hilfe der zweiten Oberflächeninspektionseinrichtung 230 im Hinblick auf eventuelle Oberflächenfehler hin untersucht werden. Optional kann weiterhin die Oberfläche des zweiten Gießstrangs oder der zweiten Brammen mit Hilfe der zweiten Oberflächeneinebnungseinrichtung 250 weiter konditioniert werden.

Die zweite Gießmaschine 210 kann insbesondere dazu dienen, mit einer anderen, insbesondere kürzeren metallurgischen Länge zu arbeiten als die erste Gießmaschine 110. Auch kann die zweite Gießmaschine 210 eine Kokille zum Gießen von Gießsträngen mit einer größeren Gießdicke verwenden im Vergleich zu der ersten Gießmaschine 110. In diesem Fall kann es vorteilhaft sein, den zweiten Gießstrang oder die zweiten Brammen vor oder hinter der Flämmeinrichtung 260 in der zweiten Prozesslinie mit Hilfe des Walzgerüstes 270, beispielsweise auch reversierend, in ihrer Dicke zu reduzieren, beispielsweise bis auf die erste Gießdicke, mit der der erste Gießstrang in der ersten Gießmaschine gegossen wird. Die zweiten Brammen können dann mit derselben Gießdicke in die Walzanlage 190 eingeführt werden, wie ansonsten auch die ersten Brammen oder der erste Gießstrang.

Auch für den hier beschriebenen zweiten Betriebsmodus gilt der für den ersten Betriebsmodus genannte Vorteil, dass der zweite Gießstrang bzw. die zweiten Brammen nicht durch den Tunnelofen 170 in der ersten Prozesslinie geführt werden müssen. Auf diese Weise kann die Ausbildung von unerwünschten Einwalzungen von Zunder oder die unerwünschte Ausbildung von Eindrückungen der Tragringe an den Oberflächen der zweiten Brammen wirkungsvoll verhindert werden.

Figur 4 veranschaulicht den dritten Betriebsmodus, bei dem auch wiederum die zweite Gießmaschine 210 anstelle von oder gemeinsam mit der ersten Gießmaschine 110 in Betrieb ist. Die zweite Gießmaschine produziert jetzt wiederum einen zweiten Gießstrang, der jetzt jedoch im Vergleich zu dem zweiten Ausführungsbeispiel nicht geflämmt werden muss. Dies kann darin begründet liegen, dass 1. kein Kundenwunsch zum Flämmen dieses Gießstrangs vorliegt oder dass 2. eine Zielvorgabe für die Oberflächenqualität ohne Flämmen der Bramme erreichbar ist,- oder dass 3. der Gießstrang nicht aus einer oberflächenkritischen Stahlgüte gegossen wurde und/oder 4. dass bei dem zweiten Gießstrang oder bei den davon abgeschnittenen zweiten Brammen in der zweiten Prozesslinie 200 vor Erreichen der ersten Fähre 160 keine Oberflächenfehler erkannt wurden, vorzugsweise nachdem der zweite Gießstrang oder die zweiten Brammen zuvor gereinigt, insbesondere entzundert wurden. In diesem Fall ist die erste Steuereinrichtung 162 so programmiert, dass die zweiten Brammen mit Hilfe der ersten Fähre 160 aus der zweiten Prozesslinie 200 ungeflämmt in die erste Prozesslinie 100 vor den Tunnelofen 170 verfahren werden. Diese zweiten Brammen durchlaufen dann in der ersten Prozesslinie 100 den Tunnelofen und werden dann über die zweite Fähre 180 hinweg in die Walzanlage 190 eingefädelt, um dort dickenreduziert zu werden. Das nachfolgende Prozedere entspricht wiederum dem Prozedere, wie es für die ersten Brammen in dem ersten Ausführungsbeispiel beschrieben wurde.

Figur 5 veranschaulicht einen vierten Betriebsmodus für die erfindungsgemäße Gießwalzanlage 1000. Bei diesem vierten Betriebsmodus ist die gesamte zweite Prozesslinie 200 nicht vorhanden oder nicht in Betrieb. Es wird lediglich die erste Prozesslinie 100 entweder in einem Batchbetrieb und in einem Semi-Endlosbetrieb oder in einem Endlosbetrieb betrieben. Dabei bedeutet Batchbetrieb, dass der erste Gießstrang mit Hilfe der ersten Trenneinrichtung 140 in einzelne erste Brammen zerteilt wird, wobei jede einzelne dieser Brammen ein Gewicht aufweist, das dem späteren Gewicht eines einzelnen Coils 198 entspricht. Das aus den ersten Brammen resultierende Metallband braucht dann nicht mit Hilfe der vierten Trenneinrichtung 195 portioniert zu werden.

Der Semi-Endlosbetrieb sieht demgegenüber vor, dass der erste Gießstrang mit Hilfe der ersten Trenneinrichtung 140 in größere Brammen, sogenannte Jumbobrammen oder Superbrammen unterteilt wird, deren Gewicht größer ist als ein einzelnes Coilgewicht 198. Das aus diesen Brammen am Ausgang der Walzanlage 190 resultierende Metallband ist zunächst länger als ein einzelnes Coil 198; das Metallband wird deshalb am Ausgang der Walzanlage 190 mit Hilfe der vierten Trenneinrichtung 195 in entsprechende einzelne Coillängen portioniert.

Der Endlosbetrieb sieht schließlich vor, dass der gegossene erste Gießstrang als ganzes die erste Prozesslinie bis zum Ausgang der Walzanlage 190 durchläuft. Erst danach wird das darauf resultierende Metallband mit Hilfe der vierten Trenneinrichtung 195 in geeignete Coillängen portioniert. D. h. der erste Gießstrang wird im Endlosbetrieb nicht mit Hilfe der ersten Trenneinrichtung 140 bereits in erste Brammen zerteilt.

Für alle drei genannten Betriebsmodi Batchbetrieb, Semi-Endlosbetrieb und Endlosbetrieb gilt, dass der erste Gießstrang bzw. die ersten Brammen optional mit Hilfe der ersten Brammenreinigungseinrichtung 120 gereinigt und/oder mit Hilfe der ersten Oberflächeninspektionseinrichtung 130 in ihrer Oberfläche inspiziert werden können. Optional können sie auch mit Hilfe der ersten Oberflächeneinebnungseinrichtung 150 eingeebnet werden, bevor sie in den Tunnelofen 170 einlaufen. Der vierte Betriebsmodus eignet sich, genau wie der zuvor beschriebene dritte Betriebsmodus jedoch vorzugsweise nur für erste Gießstränge oder erste Brammen, die aufgrund ihrer jeweiligen Stahlgüte und/oder aufgrund ihrer geringen Einlauftemperatur in den Tunnelofen nicht gefährdet sind, dass sich die besagten unerwünschten Einwalzungen von Zunder oder unerwünschte Abdrückungen an ihren jeweiligen Oberflächen beim Durchlaufen des Tunnelofens 170 ausbilden.

Schließlich sei mit Blick auf die Darstellung in Figur 1 erwähnt, dass bei dem beschriebenen dritten und vierten Betriebsmodus optional auch ein Querverfahren der Flämmeinrichtung 260 aus der zweiten Prozesslinie 200 in die erste Prozesslinie 100, beispielsweise in eine Lücke in dem Tunnelofen 170 oder vor oder hinter den Tunnelofen erfolgen kann zum Flämmen - im Fall des dritten Betriebsmodus' - der zweiten Brammen oder - im Fall des vierten Betriebsmodus' - des ersten Gießstrangs oder der ersten Brammen.

### Bezugszeichenliste

- 100: Erste Prozesslinie
- 110: Erste Gießmaschine
- 120: Erste Brammenreinigungseinrichtung
- 130: Erste Oberflächeninspektionseinrichtung
- 140: Erste Trenneinrichtung
- 150: Erste Oberflächeneinebnungseinrichtung
- 160: Erste Fähre
- 160': Anlandeplatz für erste Fähre
- 162: Erste Steuereinrichtung
- 170: Tunnelofen, auch Rollgang oder Rollgangsabschnitt
- 180: Zweite Fähre
- 180': Anlandeplatz für zweite Fähre
- 182: Zweite Steuereinrichtung
- 190: Walzanlage
- 190-1: Erstes Walzgerüst
- 195: Vierte Trenneinrichtung
- 196: Kühlstrecke
- 197: Haspeleinrichtung
- 198: Coil
- 200: Zweite Prozesslinie
- 210: Zweite Gießmaschine
- 220: Zweite Brammenreinigungseinrichtung
- 230: Zweite Oberflächeninspektionseinrichtung
- 240: Zweite Trenneinrichtung
- 250: Zweite Oberflächeneinebnungseinrichtung
- 260: Flämmeinrichtung
- 262: Heizeinrichtung
- 270: Walzgerüst, vorzugsweise Reversierwalzgerüst
- 280: Dritte Trenneinrichtung
- 1000: Gießwalzanlage
- 1. G: erste Gießrichtung
- 2. G: zweite Gießrichtung

## Patentansprüche

1. Gießwalzanlage (1000), aufweisend
mindestens eine erste Gießmaschine (110) zum Gießen einer ersten Metallschmelze zu einem ersten Gießstrang mit einer ersten Gießdicke;
eine der ersten Gießmaschine (110) in Gießrichtung nachgeordnete erste Trenneinrichtung (140) zum Zerteilen des ersten Gießstrangs in einzelne erste Brammen;
einen der ersten Trenneinrichtung (140) nachgeordneten Tunnelofen (170) mit Ofenrollen, auf denen der erste Gießstrang oder die ersten Brammen bei ihrem Transport durch den Tunnelofen (170) aufliegen; und
eine dem Tunnelofen (170) nachgeordnete Walzanlage (190) mit mindestens einem ersten Walzgerüst (190-1) zum Walzen des ersten Gießstrangs oder der ersten Brammen jeweils zu einem Metallband, wobei zumindest die erste Gießmaschine (110) zusammen mit der ersten Trenneinrichtung (140), dem Tunnelofen (170) und der Walzanlage (190) eine erste Prozesslinie (100) bildet;
eine parallel zu der ersten Prozesslinie (100) angeordnete zweite Prozesslinie (200);
eine in der ersten Prozesslinie (100) an einem Anlandeplatz (160') zwischen der ersten Trenneinrichtung (140) und dem Tunnelofen (170) anlandbare erste Fähre (160) mit einer zugeordneten ersten Steuereinrichtung (162) zum direkten Überführen von zweiten Brammen aus der zweiten Prozesslinie (100) in die parallele erste Prozesslinie (100) vor den Tunnelofen (170);
wobei die zweite Prozesslinie (200), aufweist:
mindestens eine zweite Fähre (180) zum Überführen der zweiten Brammen aus der zweiten Prozesslinie (200) in die erste Prozesslinie (100) hinter den Tunnelofen (170) oder eines Teils davon vor oder in die Walzanlage (190), vorzugsweise vor das erste Walzgerüst (190-1);
eine Oberflächeninspektionseinrichtung (230) zum Erkennen von Fehlern in der Oberfläche des zweiten Gießstrangs oder der zweiten Brammen; und
eine vorzugsweise der Oberflächeninspektionseinrichtung (230) vorgeschaltete zweite Brammenreinigungseinrichtung (220), insbesondere in Form einer zweiten Entzunderungseinrichtung;
wobei die Gießwalzanlage **dadurch gekennzeichnet ist, dass** die zweite Prozesslinie ausweist:
eine zweite Gießmaschine (210) zum Erzeugen eines zweiten Gießstrangs; eine der zweiten Gießmaschine (210) in Gießrichtung (2.G) nachgeordnete zweite Trenneinrichtung (240) zum Zerteilen des zweiten Gießstrangs in die einzelnen zweiten Brammen;
eine der zweiten Trenneinrichtung (240) nachgeordnete Flämmeinrichtung (260) zum Flämmen des zweiten Gießstrangs oder der davon abgetrennten zweiten Brammen; und
eine der Flämmeinrichtung (260) in Gießrichtung (2.G) nachgeordnete optionale dritte Trenneinrichtung (280) zum Zerteilen des zweiten Gießstrangs in die zweiten Brammen, sofern dies nicht bereits durch die zweite Trenneinrichtung erfolgt ist;
wobei die Oberflächeninspektionseinrichtung (230) in der zweiten Prozesslinie (200) zwischen dem Ausgang der zweiten Gießmaschine (210) und der ersten Fähre (160) angeordnete ist; und
wobei der Anlandeplatz (160') für die erste Fähre (160) in der zweiten Prozesslinie (200) zwischen der zweiten Trenneinrichtung (240) und der Flämmeinrichtung (260) angeordnet ist.

2. Gießwalzanlage (100) nach Anspruch 1,
**dadurch gekennzeichnet,**
**dass** es sich bei der Fähre um eine der Flämmeinrichtung (260) oder optional auch der dritten Trenneinrichtung (280) nachgeordnete zweite Fähre (180) handelt.

3. Gießwalzanlage (1000) nach Anspruch 1 oder 2,
**dadurch gekennzeichnet,**
**dass** die zweite Gießmaschine (210) ausgebildet ist zum Gießen des zweiten Gießstrangs mit einer anderen, insbesondere größeren Gießdicke als die erste Gießdicke des ersten Gießstrangs; und
**dass** in der zweiten Prozesslinie (200) zwischen der zweiten Gießmaschine und der zweiten Fähre (180) ein weiteres Walzgerüst (270), vorzugsweise ein Reversierwalzgerüst, angeordnet ist zum Dickenreduzieren des zweiten Gießstrangs oder der zweiten Brammen, beispielsweise auf die erste Gießdicke.

4. Gießwalzanlage (1000) nach Anspruch 3,
**dadurch gekennzeichnet,**
**dass** die erste Steuereinrichtung (162) ausgebildet ist, bei Betrieb der zweiten Gießmaschine (210), den Anlandeplatz (160') in der zweiten Prozesslinie (200) mit oder ohne angelandeter erster Fähre (160) freizuschalten zum Durchleiten des zweiten Gießstrangs oder der zweiten Brammen in die Flämmeinrichtung (260), wenn zumindest eines der folgenden Kriterien erfüllt ist:
- ein Kundenwunsch zum Flämmen der zweiten Brammen vorliegt;
- eine Zielvorgabe für die Oberflächenqualität nur durch Flämmen der Bramme erreichbar ist.-
- es sich bei der zweiten Metallschmelze um eine oberflächenkritische Stahlgüte handelt;
- bei dem zweiten Gießstrang oder bei den zweiten Brammen in der zweiten Prozesslinie (200) vor Erreichen der ersten Fähre (160) Oberflächenfehler erkannt wurden, vorzugsweise nachdem der zweite Gießstrang oder die zweiten Brammen zuvor gereinigt, insbesondere entzundert wurden; und
**dass** die erste Steuereinrichtung (162) weiterhin ausgebildet ist, die erste Fähre (160) andernfalls dahingehend anzusteuern, dass die zweiten Brammen mit der ersten Fähre (160) aus der zweiten in die erste Prozesslinie (200, 100) vor den Tunnelofen (170) überführt werden, um diesen zu durchlaufen und nachfolgend gewalzt zu werden.

5. Gießwalzanlage (1000) nach einem der Ansprüche 1 bis 4,
**gekennzeichnet durch**
eine zwischen dem Ausgang der zweiten Gießmaschine (210) und der Flämmeinrichtung (260), vorzugsweise vor dem Anladeplatz (160') der ersten Fähre (160) in der zweiten Prozesslinie angeordnete zweite Oberflächeneinebnungseinrichtung (250) zum Einebnen der Oberfläche des zweiten Gießstrangs oder der zweiten Brammen.

6. Gießwalzanlage (1000) nach einem der vorangegangenen Ansprüche,
**dadurch gekennzeichnet,**
**dass** die Walzanlage (190) eine Vorgerüst- und/oder eine FertiggerüstWalzstraße aufweist, vorzugsweise mit einer jeweils vorgeschalteten Entzunderungseinrichtung.

7. Gießwalzanlage (1000) nach einem der vorangegangenen Ansprüche,
**gekennzeichnet durch**
eine der Walzanlage (190) in der ersten Prozesslinie (100) nachgeordnete Kühlstrecke (196) zum Kühlen des gewalzten Metallbandes und eine der Kühlstrecke (196) nachgeordnete Haspeleinrichtung (197) zum Aufhaspeln des Metallbandes.

8. Gießwalzanlage nach einem der vorangegangenen Ansprüche,
**gekennzeichnet durch**
eine Heizeinrichtung (262) in der zweiten Prozesslinie (200) auf der Einlaufseite und/oder auf der Auslaufseite der Flämmeinrichtung (260).

9. Gießwalzanlage (1000) nach einem der vorangegangenen Ansprüche,
**gekennzeichnet durch**
eine Verfahreinrichtung zum Querverfahren der Flämmeinrichtung (260) aus der zweiten Prozesslinie (200) in die erste Prozesslinie (100) hinein, beispielsweise in eine Lücke in dem Tunnelofen (170), und wieder zurück.

10. Gießwalzanlage (1000) nach einem der vorangegangenen Ansprüche,
**dadurch gekennzeichnet,**
**dass** die Ofenrollen in dem Tunnelofen (170) axial beabstandete Tragringe aufweisen.

11. Verfahren zum Betreiben der Gießwalzanlage nach einem der Ansprüche 1 bis 10, aufweisend folgende Schritte:
Gießen einer zweiten Metallschmelze in der zweiten Gießmaschine (210) zu dem zweiten Gießstrang mit einer zweiten Gießdicke in der zweiten Prozesslinie (200);
Zerteilen des zweiten Gießstrangs in einzelne zweite Brammen;
direktes Flämmen des zweiten Gießstrangs oder der zweiten Brammen in der zweiten Prozesslinie (200); und
Zerteilen des zweiten Gießstrangs in die zweiten Brammen nach dem Flämmen, sofern dies nicht bereits vor dem Flämmen in der zweiten Prozesslinie (200) erfolgt war;
optionales Überführen der geflämmten zweiten Brammen aus der zweiten Prozesslinie (200) in die erste Prozesslinie, vorzugsweise hinter den Tunnelofen (170) und vor die Walzanlage (190) zum Walzen der zweiten Brammen;
**dadurch gekennzeichnet,**
**dass** die Oberflächen des zweiten Gießstrangs oder der zweiten Brammen in der zweiten Prozesslinie (200) vor Erreichen des Anladeplatzes (160') der ersten Fähre (160) gereinigt, bezüglich ihrer Oberfläche inspiziert und/oder eingeebnet werden.

12. Verfahren nach Anspruch 11,
**dadurch gekennzeichnet,**
**dass** der zweite Gießstrang oder die zweiten Brammen nur dann in der zweiten Prozesslinie (200) verbleiben und dort direkt geflämmt werden, wenn zumindest eines der vier folgenden Kriterien erfüllt ist:
- ein Kundenwunsch zum Flämmen des zweiten Gießstrangs oder der zweiten Brammen vorliegt;
- eine Zielvorgabe für die Oberflächenqualität nur durch Flämmen der Bramme erreichbar ist.
- es sich bei der zweiten Metallschmelze um eine oberflächenkritische Stahlgüte handelt;
- bei dem zweiten Gießstrang oder bei den zweiten Brammen in der zweiten Prozesslinie (200) vor Erreichen der ersten Fähre (160) Oberflächenfehler erkannt wurden, vorzugsweise nachdem der zweite Gießstrang oder die zweiten Brammen zuvor gereinigt, insbesondere entzundert wurden;
oder
**dass** andernfalls
- der zweite Gießstrang in die zweiten Brammen zerteilt wird; und
- die zweiten Brammen vor dem Flämmen in die erste Prozesslinie vor den Tunnelofen verfahren werden, um diesen zu durchlaufen und um anschließend gewalzt zu werden.

13. Verfahren nach Anspruch 11 oder 12,
**dadurch gekennzeichnet,**
**dass** der zweite Gießstrang oder die zweiten Brammen mit jeweils der zweiten Gießdicke, die beispielsweise größer ist als die erste Gießdicke des ersten Gießstrangs, in der zweiten Prozesslinie (200) vor oder nach dem Flämmen, aber vor Erreichen der zweiten Fähre (180) gewalzt und dickenreduziert werden, vorzugsweise auf die erste Gießdicke.

14. Verfahren nach einem der Ansprüche 11 bis 13,
**gekennzeichnet durch**
Aufwärmen der ersten Brammen, des zweiten Gießstrangs oder der zweiten Brammen in der zweiten Prozesslinie (200) vor und/oder nach dem Flämmen.

15. Verfahren nach einem der Ansprüche 11 bis 14,
**dadurch gekennzeichnet,**
**dass** die ersten oder die zweiten Brammen nach dem Einschleusen aus der zweiten Prozesslinie (200) in die erste Prozesslinie (100) in der Walzanlage (190) zu dem Metallband ausgewalzt werden;
**dass** anschließend das Metallband gekühlt wird; und
**dass** das gekühlte Metallband schließlich zu einem Coil (198) aufgehaspelt wird.

16. Verfahren nach einem der Ansprüche 11 bis 15,
**dadurch gekennzeichnet,**
**dass** zumindest eine der folgenden Bereichsangaben gilt:
Gießdicke des ersten und/oder des zweiten Gießstrangs: 50 - 250mm, vorzugsweise 100 - 165 mm;
Gießgeschwindigkeit des ersten und/oder des zweiten Gießstrangs: 1 - 8 m/min;
Gießbreite des ersten und/oder des zweiten Gießstrangs: 800 - 2.500 mm, vorzugsweise 1.000 - 2.250 mm;
Zwischenbanddicke nach Vorstraße, aber vor Fertigwalzstraße: 10 - 90 mm;
Endbanddicke des Metallbandes hinter der Fertigwalzstraße: 0,5 - 30 mm, vorzugsweise 0,8 mm - 25,4 mm.

## Claims

1. Casting and rolling plant (1000), comprising
at least one first casting machine (110) for casting a first metal melt to form a first cast strip with a first cast thickness;
a first separating device (140), which is downstream of the first casting machine (110) in casting direction, for dividing the first cast strip into individual first slabs;
a tunnel furnace (170), which is downstream of the first separating device (140), with furnace rollers on which the first cast strip or the first slabs rests or rest during transport thereof through the tunnel furnace (170); and
a rolling plant (190), which is downstream of the tunnel furnace (170), with at least one first roll stand (190-1) for rolling the first cast strip or the first slabs in each instance to form a metal strip, wherein at least the first casting machine (110) together with the first separating device (140), the tunnel furnace (170) and the rolling plant (190) forms a first process line (100);
a second process line (200) arranged parallel to the first process line (100);
a first ferry (160), which is dockable in the first process line (100) at a docking position (160') between the first separating device (140) and the tunnel furnace (170), with an associated first control device (162) for direct transfer of second slabs from the second process line (100) to the parallel first process line (100) in front of the tunnel furnace (170);
wherein the second process line (200) comprises:
at least one second ferry (180) for transfer of the second slabs from the second process line (200) to the first process line (100) behind the tunnel furnace (170) or a part thereof in front of or in the rolling plant (190), preferably in front of the first roll stand (190-1);
a surface inspection device (230) for recognition of faults in the surface of the second cast strip or the second slabs; and
a second slab cleaning device (220), particularly in the form of a second descaling device, preferably upstream of the surface inspection device (230);
wherein the casting and rolling plant is **characterised in that** the second process line comprises:
a second casting machine (210) for producing a second cast strip;
a second separating device (240), which is downstream of the second casting machine (210) in casting direction (2.G), for dividing the second cast strip into the individual second slabs; a flame treatment device (260), which is downstream of the second separating device (240), for flame treatment of the second cast strip or the second slabs separated therefrom; and
an optional third separating device (280), which is downstream of the frame treatment device (260) in casting direction (2.G), for dividing the second cast strip into the second slabs, insofar as this has not already been carried out by the second separating device;
wherein the surface inspection device (230) is arranged in the second process line (200) between the outlet of the second casting machine (210) and the first ferry (160); and
wherein the docking position (160') for the first ferry (160) is arranged in the second process line (200) between the second separating device (240) and the flame treatment device (260).

2. Casting and rolling plant (1000) according to claim 1,
**characterised in that**
the ferry is a second ferry (180) downstream of the flame treatment device (260) or optionally also the third separating device (280).

3. Casting and rolling plant (1000) according to claim 1 or 2,
**characterised in that**
the second casting machine (210) is configured for casting the second cast strip with a different, particularly greater, cast thickness than the first cast thickness of the first cast strip; and
a further roll stand (270), preferably a reversing roll stand, for thickness reduction of the second cast strip or the second slabs, for example to the first cast thickness, is arranged in the second process line (200) between the second casting machine and the second ferry (180).

4. Casting and rolling plant (1000) according to claim 3,
**characterised in that**
the first control device (162) is configured to switch free, during operation of the second casting machine (210), the docking position (160') in the second process line (200) with or without docked first ferry (160) for the conducting through of the second cast strip or the second slabs to the flame treatment device (260) when at least one of the following criteria is fulfilled:
- there is a customer wish for flame treatment of the second slabs;
- a target specification for the surface quality is attainable only by flame treatment of the slab;
- the second metal melt is a surface-critical steel quality;
- surface faults were recognised in the second cast strip or in the second slabs in the second process line (200) before reaching the first ferry (160), preferably after the second cast strip or the second slabs were previously cleaned, in particular descaled;
and the first control device (162) is further configured to otherwise control the first ferry (160) in such a way that the second slabs are transferred by the first ferry (160) from the second process line (200) to the first process line (100) in front of the tunnel furnace (170) in order to run through this and to be subsequently rolled.

5. Casting and rolling plant (1000) according to any one of claims 1 to 4,
**characterised by**
a second surface flattening device (250), which is arranged between the outlet of the second casting machine (210) and the flame treatment device (260), preferably in front of the docking position (160') of the first ferry (160) in the second process line, for flattening the surface of the second cast strip or the second slabs.

6. Casting and rolling plant (1000) according to any one of the preceding claims, **characterised in that**
the rolling plant (190) comprises a roughing-stand rolling train and/or a finishing-stand rolling train, preferably with a respective upstream descaling device.

7. Casting and rolling plant (1000) according to any one of the preceding claims, **characterised by**
a cooling path (196), which is downstream of the rolling plant (190) in the first process line (100), for cooling the rolled metal strip and a coiler device (197), which is downstream of the cooling path (196), for coiling the metal strip.

8. Casting and rolling plant (1000) according to any one of the preceding claims, **characterised by**
a heating device (262) in the second process line (200) on the inlet side and/or on the outlet side of the flame treatment device (260).

9. Casting and rolling plant (1000) according to any one of the preceding claims, **characterised by**
a moving device for transverse movement of the flame treatment device (260) from the second process line (200) into the first process line (100), for example into a gap in the tunnel furnace (17), and back again.

10. Casting and rolling plant (1000) according to any one of the preceding claims, **characterised in that**
the furnace rollers in the tunnel furnace (170) comprise axially spaced support rings.

11. Method of operating the casting and rolling plant according to any one of claims 1 to 10, comprising the following steps:
casting a second metal melt in the second casting machine (210) to form the second cast strip with a second cast thickness in the second process line (200);
dividing the second cast strip into individual second slabs;
direct flame treatment of the second cast strip or the second slabs in the second process line (200); and
dividing the second cast strip into the second slabs after the flame treatment insofar as this was not already carried out prior to the flame treatment in the second process line (200);
optional transfer of the flame-treated second slabs from the second process line (200) to the first process line, preferably behind the tunnel furnace (170) and in front of the rolling plant (190) for rolling the second slabs;
**characterised in that**
the surfaces of the second cast strip or the second slabs in the second process line (200) are cleaned, inspected with respect to the surface thereof and/or flattened before reaching the docking position (160') of the first ferry (160).

12. Method according to claim 11,
**characterised in that**
the second cast strip or the second slabs remain in the second process line (200) and are directly flame-treated thereat only when at least one of the following four criteria is fulfilled:
- there is a customer wish for flame treatment of the second cast strip or the second slabs;
- a target specification for the surface quality is attainable only by flame treatment of the slab;
- the second metal melt is a surface-critical steel quality;
- surface faults were recognised in the second cast strip or in the second slabs in the second process line (200) before reaching the first ferry (160), preferably after the second cast strip or the second slabs were previously cleaned, in particular descaled;
or otherwise
- the second cast strip is divided into the second slabs; and
the second slabs before flame treatment in the first process line are moved in front of the tunnel furnace in order to run through this and to be subsequently rolled.

13. Method according to claim 11 or 12,
**characterised in that**
the second cast strip or the second slabs each with the second cast thickness, which for example is greater than the first cast thickness of the first cast strip, is or are rolled and reduced in thickness, preferably to the first cast thickness, in the second process line (200) before or after the flame treatment, but before reaching the second ferry (180).

14. Method according to any one of claims 11 to 13,
**characterised by**
heating the first slabs, the second cast strip or the second slabs in the second process line (200) before and/or after the flame treatment.

15. Method according to any one of claims 11 to 14,
**characterised in that**
the first or the second slabs after diversion from the second process line (200) into the first process line (100) are rolled out in the rolling plant (190) to form the metal strip;
subsequently the metal strip is cooled; and
the cooled metal strip is finally coiled to form a coil (198).

16. Method according to any one of claims 1 to 15,
**characterised in that**
at least one of the following range statements applies:
cast thickness of the first and/or second cast strip: 50 - 250 mm, preferably 100 - 165 mm;
casting speed of the first and/or second cast strip: 1 - 8 m/min;
cast width of the first and/or second cast strip: 800 - 2,500 mm, preferably 1,000 - 2,250 mm;
intermediate strip thickness after roughing train, but before finishing rolling train: 10 - 90 mm;
final strip thickness of the metal strip behind the finishing rolling train: 0.5 - 30 mm, preferably 0.8 mm - 25.4 mm.

## Revendications

1. Installation de coulée-laminage (1000), comportant
au moins une première machine de coulée (110) pour la coulée d'un premier métal en fusion en un premier brin de coulée présentant une première épaisseur de coulée ;
un premier dispositif de découpage (140) disposé en aval de la première machine de coulée (110) dans le sens de coulée pour la division du premier brin de coulée en premières brames individuelles ;
un four tunnel (170) disposé en aval du premier dispositif de découpage (140) et présentant des rouleaux de four sur lesquels reposent le premier brin de coulée ou les premières brames lors de leur transport à travers le four tunnel (170) ; et
une installation de laminage (190) disposée en aval du four tunnel (170) et présentant au moins une première cage de laminage (190-1) pour le laminage du premier brin de coulée ou des premières brames respectivement en une bande métallique, dans laquelle au moins la première machine de coulée (110) forme, conjointement avec le premier dispositif de découpage (140), le four tunnel (170) et l'installation de laminage (190), une première ligne de processus (100) ;
une deuxième ligne de processus (200) disposée parallèlement à la première ligne de processus (100) ;
une première navette (160) pouvant accoster dans la première ligne de processus (100) au niveau d'un poste d'accostage (160') entre le premier dispositif de découpage (140) et le four tunnel (170), présentant un dispositif de commande (162) associé pour le transfert direct de deuxièmes brames de la deuxième ligne de processus (100) vers la première ligne de processus (100) parallèle, en amont du four tunnel (170) ;
dans laquelle la deuxième ligne de processus (200) comporte :
au moins une deuxième navette (180) pour le transfert des deuxièmes brames de la deuxième ligne de processus (200) vers la première ligne de processus (100) en aval du four tunnel (170) ou d'une partie de celui-ci, en amont de ou dans l'installation de laminage (190), de préférence en amont de la première cage de laminage (190-1) ;
un dispositif d'inspection de surface (230) pour la détection de défauts dans la surface du deuxième brin de coulée ou des deuxièmes brames ; et
un dispositif de nettoyage de brames (220) disposé de préférence en amont du dispositif d'inspection de surface (230), en particulier sous la forme d'un deuxième dispositif de décalaminage ;
dans laquelle l'installation de coulée-laminage est **caractérisée en ce que** la deuxième ligne de processus comporte :
une deuxième machine de coulée (210) pour la production d'un deuxième brin de coulée ;
un deuxième dispositif de découpage (240) disposé en aval de la deuxième machine de coulée (210) dans le sens de coulée (2.G) pour la division du deuxième brin de coulée en les deuxièmes brames individuelles ;
un dispositif d'écriquage (260) disposé en aval du deuxième dispositif de découpage (240) pour l'écriquage du deuxième brin de coulée ou des deuxièmes brames séparées de celui-ci ; et
un troisième dispositif de découpage (280) optionnel disposé en aval du dispositif d'écriquage (260) dans le sens de coulée (2.G) pour la division du deuxième brin de coulée en les deuxièmes brames, pour autant que cela n'ait pas déjà été effectué par le deuxième dispositif de découpage ;
dans laquelle le dispositif d'inspection de surface (230) est disposé dans la deuxième ligne de processus (200) entre la sortie de la deuxième machine de coulée (210) et la première navette (160) ; et
dans laquelle le poste d'accostage (160') pour la première navette (160) est disposé dans la deuxième ligne de processus (200) entre le deuxième dispositif de découpage (240) et le dispositif d'écriquage (260).

2. Installation de coulée-laminage (100) selon la revendication 1,
**caractérisée en ce que**
la navette est une deuxième navette (180) disposée en aval du dispositif d'écriquage (260) ou optionnellement également du troisième dispositif de découpage (280).

3. Installation de coulée-laminage (1000) selon la revendication 1 ou 2,
**caractérisée en ce que**
la deuxième machine de coulée (210) est conçue pour la coulée du deuxième brin de coulée avec une épaisseur de coulée différente, en particulier plus grande, que la première épaisseur de coulée du premier brin de coulée ; et
**en ce qu'**une cage de laminage supplémentaire (270), de préférence une cage de laminage réversible, est disposée dans la deuxième ligne de processus (200) entre la deuxième machine de coulée et la deuxième navette (180) pour la réduction d'épaisseur du deuxième brin de coulée ou des deuxièmes brames, par exemple à la première épaisseur de coulée.

4. Installation de coulée-laminage (1000) selon la revendication 3,
**caractérisée en ce que**
le premier dispositif de commande (162) est conçu pour, lors du fonctionnement de la deuxième machine de coulée (210), autoriser le passage au niveau du poste d'accostage (160') dans la deuxième ligne de processus (200), avec ou sans première navette (160) accostée, pour l'acheminement du deuxième brin de coulée ou des deuxièmes brames dans le dispositif d'écriquage (260) lorsqu'au moins l'un des critères suivants est rempli :
- il existe un souhait du client pour l'écriquage des deuxièmes brames ;
- un objectif de qualité de surface ne peut être atteint que par écriquage de la brame ;
- le deuxième métal en fusion est une nuance d'acier critique pour la surface ;
- des défauts de surface ont été détectés sur le deuxième brin de coulée ou sur les deuxièmes brames dans la deuxième ligne de processus (200) avant d'atteindre la première navette (160), de préférence après que le deuxième brin de coulée ou les deuxièmes brames ont été préalablement nettoyés, en particulier décalaminés ; et
**en ce que** le premier dispositif de commande (162) est en outre conçu pour commander sinon la première navette (160) de telle sorte que les deuxièmes brames soient transférées avec la première navette (160) de la deuxième vers la première ligne de processus (200, 100) en amont du four tunnel (170), afin de traverser celui-ci et d'être ensuite laminées.

5. Installation de coulée-laminage (1000) selon l'une des revendications 1 à 4,
**caractérisée par**
un deuxième dispositif d'aplanissement de surface (250) disposé entre la sortie de la deuxième machine de coulée (210) et le dispositif d'écriquage (260), de préférence en amont du poste d'accostage (160') de la première navette (160) dans la deuxième ligne de processus, pour l'aplanissement de la surface du deuxième brin de coulée ou des deuxièmes brames.

6. Installation de coulée-laminage (1000) selon l'une des revendications précédentes,
**caractérisée en ce que**
l'installation de laminage (190) présente un train de laminage à cages dégrossisseuses et/ou un train de laminage à cages finisseuses, de préférence avec un dispositif de décalaminage respectivement disposé en amont.

7. Installation de coulée-laminage (1000) selon l'une des revendications précédentes,
**caractérisée par**
une section de refroidissement (196) disposée en aval de l'installation de laminage (190) dans la première ligne de processus (100) pour le refroidissement de la bande métallique laminée et un dispositif d'enroulement (197) disposé en aval de la section de refroidissement (196) pour le bobinage de la bande métallique.

8. Installation de coulée-laminage selon l'une des revendications précédentes,
**caractérisée par**
un dispositif de chauffage (262) dans la deuxième ligne de processus (200) sur le côté d'entrée et/ou sur le côté de sortie du dispositif d'écriquage (260).

9. Installation de coulée-laminage (1000) selon l'une des revendications précédentes,
**caractérisée par**
un dispositif de déplacement pour le déplacement transversal du dispositif d'écriquage (260) de la deuxième ligne de processus (200) jusque dans la première ligne de processus (100), par exemple dans un intervalle dans le four tunnel (170), et inversement.

10. Installation de coulée-laminage (1000) selon l'une des revendications précédentes,
**caractérisée en ce que**
les rouleaux de four dans le four tunnel (170) présentent des bagues de support espacées axialement.

11. Procédé de fonctionnement de l'installation de coulée-laminage selon l'une des revendications 1 à 10, comportant les étapes suivantes :
coulée d'un deuxième métal en fusion dans la deuxième machine de coulée (210) en le deuxième brin de coulée avec une deuxième épaisseur de coulée dans la deuxième ligne de processus (200) ;
division du deuxième brin de coulée en deuxièmes brames individuelles ;
écriquage direct du deuxième brin de coulée ou des deuxièmes brames dans la deuxième ligne de processus (200) ; et
division du deuxième brin de coulée en les deuxièmes brames après l'écriquage, pour autant que cela n'ait pas déjà été effectué avant l'écriquage dans la deuxième ligne de processus (200) ;
transfert optionnel des deuxièmes brames écriquées de la deuxième ligne de processus (200) vers la première ligne de processus, de préférence en aval du four tunnel (170) et en amont de l'installation de laminage (190) pour le laminage des deuxièmes brames ;
**caractérisé en ce que**
les surfaces du deuxième brin de coulée ou des deuxièmes brames dans la deuxième ligne de processus (200) sont nettoyées, inspectées quant à leur surface et/ou aplanies avant d'atteindre le poste d'accostage (160') de la première navette (160).

12. Procédé selon la revendication 11,
**caractérisé en ce que**
le deuxième brin de coulée ou les deuxièmes brames ne restent dans la deuxième ligne de processus (200) et n'y sont directement écriqués que lorsqu'au moins l'un des quatre critères suivants est rempli :
- il existe un souhait du client pour l'écriquage du deuxième brin de coulée ou des deuxièmes brames ;
- un objectif de qualité de surface ne peut être atteint que par écriquage de la brame ;
- le deuxième métal en fusion est une nuance d'acier critique pour la surface ;
- des défauts de surface ont été détectés sur le deuxième brin de coulée ou sur les deuxièmes brames dans la deuxième ligne de processus (200) avant d'atteindre la première navette (160), de préférence après que le deuxième brin de coulée ou les deuxièmes brames ont été préalablement nettoyés, en particulier décalaminés ;
ou
**en ce que,** dans le cas contraire,
- le deuxième brin de coulée est divisé en les deuxièmes brames ; et
- les deuxièmes brames sont déplacées avant l'écriquage dans la première ligne de processus en amont du four tunnel, afin de traverser celui-ci et d'être ensuite laminées.

13. Procédé selon la revendication 11 ou 12,
**caractérisé en ce que**
le deuxième brin de coulée ou les deuxièmes brames, avec respectivement la deuxième épaisseur de coulée qui est par exemple plus grande que la première épaisseur de coulée du premier brin de coulée, sont laminés et réduits en épaisseur dans la deuxième ligne de processus (200) avant ou après l'écriquage, mais avant d'atteindre la deuxième navette (180), de préférence à la première épaisseur de coulée.

14. Procédé selon l'un des revendications 11 à 13,
**caractérisé par**
le réchauffage des premières brames, du deuxième brin de coulée ou des deuxièmes brames dans la deuxième ligne de processus (200) avant et/ou après l'écriquage.

15. Procédé selon l'une des revendications 11 à 14,
**caractérisé en ce que**
les premières ou les deuxièmes brames, après l'introduction de la deuxième ligne de processus (200) dans la première ligne de processus (100), sont laminées dans l'installation de laminage (190) en la bande métallique ;
**en ce qu'**ensuite la bande métallique est refroidie ; et
**en ce que** la bande métallique refroidie est finalement bobinée en une bobine (198).

16. Procédé selon l'une des revendications 11 à 15,
**caractérisé en ce qu'**au moins l'une des indications de plage suivantes s'applique :
épaisseur de coulée du premier et/ou du deuxième brin de coulée : 50 - 250 mm, de préférence 100 - 165 mm ;
vitesse de coulée du premier et/ou du deuxième brin de coulée : 1 - 8 m/min ;
largeur de coulée du premier et/ou du deuxième brin de coulée : 800 - 2.500 mm, de préférence 1.000 - 2.250 mm ;
épaisseur de bande intermédiaire après le train dégrossisseur, mais avant le train finisseur : 10 - 90 mm ;
épaisseur finale de bande de la bande métallique en aval du train finisseur : 0,5 - 30 mm, de préférence 0,8 mm - 25,4 mm.
